# EUROPÄISCHE PATENTANMELDUNG

(11) **EP 3 984 853 A1**
(43) Veröffentlichungstag der Anmeldung: **20.04.2022**
(21) Anmeldenummer: 21203213.0
(22) Anmeldetag: 18.10.2021
(51) Int. Cl.: B61D 23/02

(54) **PASSIV ANGETRIEBENER SCHIEBETRITT**

(30) Priorität: 19.10.2020 DE 202020105959 U
(71) Anmelder: Gebr. Bode GmbH & Co. KG, 34123 Kassel (DE)
(72) Erfinder: Theis, Christoph, 34537 Bad Wildungen (DE)
(74) Vertreter: Patentanwälte Bauer Vorberg Kayser

(57) **Zusammenfassung**

Die vorliegende Erfindung betrifft ein Türsystem mit zumindest einem Türflügel (22), der eine Türöffnung (28) verschließt und öffnet, und einem ausfahrbaren Schiebetritt (24). Der Schiebetritt (24) ist in eingefahrener Endlage in Ausfahrrichtung des Schiebetritts (24) hinter dem Türflügel (22) angeordnet und von diesem verdeckt, wobei der Schiebetritt (24) derart ausgeführt und angeordnet ist, dass der Türflügel (22) während seiner Schließbewegung den Schiebetritt (24) an zumindest einer Kontaktfläche (34) kontaktiert und in seine eingefahrene Endlage antreibt.

## Beschreibung

Die vorliegende Erfindung betrifft ein Türsystem mit zumindest einem Türflügel, der eine Türöffnung verschließt und öffnet und einem unterhalb der Türöffnung angeordneten ausfahrbaren Schiebetritt.

Schiebetritte werden in Türsystemen für Fahrzeuge des Personenverkehrs verwendet, um Personen das Ein- und Aussteigen zu erleichtern. Solche Schiebetritte werden auch als Ausschübe, Trittplatten oder Spaltüberbrückung bezeichnet und weisen eine belastbare und begehbare Trittfläche auf. Der Schiebetritt kann beispielsweise in einem Rahmen als Aufnahmevorrichtung angeordnet sein, welcher fest mit dem Fahrzeug verbunden ist.

Türsysteme öffentlicher Personenfahrzeuge weisen in der Regel einen oder zwei Türflügel auf. Diese können als Schiebetüren oder Schwenkschiebetüren ausgeführt sein. Die Schiebetritte sind in der Regel unterhalb der Türöffnung und der Türflügel angeordnet. Der übliche Bewegungsablauf der Türflügel und des Schiebetritts ist seriell, beim Öffnungsvorgang fährt der Schiebetritt zunächst von seiner eingefahrenen Endlage in die ausgefahrene Ausfahrlage, bevor sich die Türflügel öffnen. Beim Schließvorgang erfolgt die Bewegungsreihenfolge in umgekehrter Form zuerst schließen sich die Türflügel, anschließend wird der Schiebetritt in seiner Endlage verfahren. Alternativ sind auch parallel oder Quasi-Parallelverfahren bekannt, bei denen die Bewegungen der Türflügel und des Schiebetritts im Wesentlichen synchron ablaufen.

Übliche Schiebetritte nach dem Stand der Technik sind beispielsweise aus den Druckschriften DE 9 403 98 U1, DE 10 2015 213 650 A1 und DE 10 2004 009 900 A1 bekannt. Die in diesen Druckschriften beschriebenen Schiebetritte sind unterhalb der Türflügel angeordnet und werden aktiv angetrieben, beispielsweise durch Elektromotoren oder mithilfe pneumatischer Systeme.

Es hat sich gezeigt, dass herkömmliche Türsysteme grundsätzlich funktionieren, aber trotzdem noch Nachteile aufweisen. Die Schiebetritte müssen unabhängig von den Türflügeln angetrieben werden, wobei die Bewegungsreihenfolge im Verhältnis zu den Türflügeln stets sichergestellt sein muss. Im Extremfall kann es vorkommen, dass die Türflügel zwar geschlossen sind, der Schiebetritt aber aufgrund einer Störung weiterhin in seine Ausfahrlage verbleibt. Auch müssen die eingefahrenen Schiebetritte gegenüber Umwelteinflüssen und Verschmutzung geschützt sein. Zu diesem Zweck sind Gehäuse, in die die Schiebetritte einfahren, auf ihrer beispielsweise Bahnsteigen zugeordneter Frontfläche verschlossen und abgedichtet.

Die Aufgabe der vorliegenden Erfindung besteht darin, ein Türsystem vorzuschlagen, welches die Nachteile des Standes der Technik vermeidet. Insbesondere soll sichergestellt sein, dass der Schiebetritt bei geschlossenem Türflügel stets eingefahren ist. Der Aufbau soll dabei möglichst einfach aufgebaut und der Aufwand für Wartung und Instandhaltung möglichst gering sein.

Die Aufgabe wird durch ein Türsystem mit den Merkmalen des Patentanspruchs 1 gelöst.

Erfindungsgemäß ist der Schiebetritt in seiner eingefahrenen Endlage in einer Ausfahrrichtung des Schiebetritts hinter dem zumindest einen Türflügel angeordnet und ist von diesem verdeckt, wobei der Schiebetritt derart ausgeführt und angeordnet ist, dass der Türflügel während seiner Schließbewegung den Schiebetritt über Kontaktflächen kontaktiert und in seine Endlage antreibt.

Der Schiebetritt ist in seiner eingefahrenen Endlage also durch den Schiebetritt verdeckt und in eingefahrener Endlage gesperrt.

Das erfindungsgemäße Türsystem kann Schiebetüren oder Schwenkschiebetüren aufweisen. Bei einer Schiebetür verschiebt sich der Türflügel lediglich in Richtung der Fahrzeuglängsachse bzw. parallel zur Außenwand des Fahrzeugs, bei einer Schwenkschiebetür bewegt sich der Türflügel als auch in Querrichtung dazu. Im Folgenden wird die Formulierung "in Richtung Fahrzeuglängsachse" verwendet, schließt aber stets die Richtung "parallel zur Außenwand des Fahrzeugs" mit ein. Dies ist in Fällen relevant, in denen die Türöffnung beispielsweise an der Front- oder Rückseite angeordnet ist. Weiterhin eignet sich die Erfindung für Türöffnungen, die nur durch einen einzigen Türflügel verschlossen werden, insbesondere aber auch für Türsysteme mit zwei Türflügeln. Im Folgenden wird die Erfindung beispielhaft für die Verwendung mit zwei Türflügeln erläutert, ist jedoch nicht darauf beschränkt.

Erfindungsgemäß wird also der Schiebetritt von den Türflügeln in seine Endlage bewegt, er benötigt dafür keinen eigenen Antrieb. Die sich schließenden Türflügel kommen mit dem Schiebetritt über Kontaktflächen in Kontakt und drücken diesen in seine Endlage, schieben ihn also vor sich her. Die Kontaktflächen können dabei beispielsweise in Eckbereichen am freien Ende des Schiebetritts angeordnet sein, möglich ist aber auch eine Anordnung an einer freien Frontseite des Schiebetritts. Im erstgenannten Fall treffen die sich in Fahrzeuglängsachse bewegenden Türflügel zunächst auf quer zur Fahrzeuglängsachse verlaufende Seiten des Schiebetritte bzw. dort angeordnete Kontaktflächen. Die Kontaktflächen sind dabei derart ausgeführt, dass die von den Türflügeln aufgebrachte und in Fahrzeuglängsachse wirkende Kraft in eine Antriebskraft umgewandelt wird, die in Querrichtung zur Fahrzeuglängsachse wirkt. Dies wird beispielsweise durch gegenüber der Fahrzeuglängsachse schräg verlaufende Kontaktflächen erreicht. Bei Schiebetüren reichen derartige Kontaktflächen aus, um die Türflügel vollständig schließen zu können.

Ist das Türsystem mit Schwenkschiebetüren ausgeführt, können die Kontaktflächen am Schiebetritt auch an der freien Frontseite angeordnet sein. Die Türflügel bewegen sich also zunächst an der Frontseite des Schiebetritts vorbei, kontaktieren dann die Frontseite in dem Moment, indem sie in Querrichtung zur Fahrzeuglängsachse in die Türöffnung einfahren.

Möglich ist auch eine Kombination der Anordnung der Kontaktflächen. Türflügel von Schwenkschiebetüren kontaktieren dann zunächst die Seiten des Schiebetritts, der dann entlang schräggestellter Kontaktflächen in Querrichtung der Fahrzeuglängsachse in Richtung seiner Endlage bewegt wird. An die schräg gestellten Kontaktflächen schließen sich Kontaktflächen an der Frontseite des Schiebetritts an, die in der letzten Bewegungsphase der Türflügel kontaktiert werden.

In einer besonders vorteilhaften Ausführungsvariante ist zusätzlich eine Verriegelungseinheit vorgesehen, die den Schiebetritt in seiner Endlage verriegelt, sodass dieser beim Öffnen des Türsystems bzw. der Türflügel in seiner Endlage verbleibt und nicht ausgefahren wird. Alternativ oder zusätzlich kann die Verriegelungseinheit den Schiebetritt auch in seiner Ausfahrlage verriegeln, sodass sich eine stabile Trittsituation für Passagiere ergibt.

Vorteilhafterweise weist der Schiebetritt einen Antrieb auf, der ihn aus seiner Endlage in seine ausgefahrene Ausfahrlage bewegt. In einer besonders einfachen und vorteilhaften Ausführungsvariante ist der Antrieb durch ein oder mehrere Federelemente gebildet, die den Schiebetritt dann aus seiner Endlage bewegen, wenn die Türflügel diesen bzw. die Kontaktfläche freigegeben. Umgekehrt muss die Federkraft beim Schließen der Türflügel beim Zurückschieben des Schiebetritts überwunden werden.

Die Federelemente sind vorzugsweise innerhalb des Gehäuses des Schiebetritts im hinteren Bereich angeordnet und stützen sich gegen eine Rückseite des Gehäuserahmens ab. Andere Positionen sind aber denkbar, insbesondere in Abhängigkeit der baulichen Restriktionen.

Anstelle des Federelements kann auch ein Seilzug als Antrieb genutzt werden. Dementsprechend ist ein Seil mit zumindest einem Türflügel verbunden, sodass der Schiebetritt beim Öffnen des Türflügels aus seiner Endlage bewegt, vorzugsweise gezogen wird. Das Seil des Antriebs kann hierzu über entsprechende Umlenkrollen umgelenkt werden, um die Bewegung in Querrichtung der Fahrzeuglängsachse zu ermöglichen. Beim Schließen der Türflügel wird vorzugsweise eine Rolle angetrieben, auf der sich das Seil wieder aufrollt. Anstelle eines Seilzuges ist auch der Einsatz eines entsprechend wirkenden Gestänges denkbar.

Als Federelement für den Antrieb des Schiebetritts eignen sich je nach Positionierung und baulichen Gegebenheiten unterschiedliche Federelemente, insbesondere Druckfedern, aber auch Zugfedern. Denkbar sind Spiralfedern, Blattfedern, aber auch Elastomere. Letztendlich ist wesentlich, dass das Federelement eine ausreichende Kraftkomponente in Ausschubrichtung des Schiebetritts bereitstellt.

Weitere vorteilhafte Ausgestaltungen und Weiterbildungen sind in den nachfolgenden Figuren gezeigt. Die daraus hervorgehenden Merkmale sind nicht auf einzelne Figuren oder Ausgestaltungen beschränkt, vielmehr können ein oder mehrere Merkmale der obigen Beschreibung mit einzelnen oder mehreren Merkmalen der Figuren kombiniert werden.

Es zeigen
Figur 1: einen Ausschnitt einer Innenansicht eines erfindungsgemäßen Türsystems mit zwei Türflügeln und einem Schiebetritt,
Figur 2: das erfindungsgemäße Türsystem aus Figur 1 in perspektivischer Darstellung von schräg oben,
Figur 3: das erfindungsgemäße Türsystem aus Figur 1 im Querschnitt von oben mit halbgeöffneten Türflügeln,
Figur 4: das erfindungsgemäße Türsystem aus Figur 1 in perspektivischer Darstellung Darstellung von oben,
Figur 5: das erfindungsgemäße Türsystem aus Figur 1 mit vollständig geöffneten Türflügeln und ausgefahrenem Schiebetritt.

Figur 1 zeigt ein erfindungsgemäßes Türsystem 20, aufweisend zwei Türflügel 22 und einen Schiebetritt 24, der im Bodenbereich 26 einer Türöffnung 28 angeordnet ist. Figur 1 zeigt eine Innenansicht mit geschlossenen Türflügeln 22. Gut erkennbar ist, dass der Schiebetritt 24 innerhalb des Fahrzeugs hinter den Türflügeln 22 angeordnet ist, die Türflügel 22 verdecken also in geschlossener Position den Schiebetritt 24, er ist von außen nicht sichtbar. Der Schiebetritt 24 ist vorzugsweise durch eine begehbare Abdeckplatte des Bodenbereichs 26 abgedeckt.

Der Schiebetritt 24 weist eine in Richtung Fahrzeugaußenseite weisende Frontseite 30 und entsprechend zwei quer zu einer Fahrzeuglängsachse X-X verlaufende Seitenkanten 32 auf. Der Schiebetritt 24 ist in Querrichtung Y-Y zur Fahrzeuglängsachse X-X verfahrbar, er liegt in Figur 1 mit seiner Frontseite 30 an den beiden Türflügeln 22 an.

Figur 1 zeigt die eingefahrene Endlage des Schiebetritts 24, Figur 3 zeigt das Türsystem 20 im Querschnitt von oben. Die Türflügel 22 sind zum Teil geöffnet, der Schiebetritt 24 ist bereits bereichsweise ausgefahren. Die beiden eingezeichneten Pfeile verdeutlichen die Bewegungsrichtung der Türflügel 22, insbesondere auch die Ausfahrrichtung des Schiebetritts 24. Zunächst bewegen sich die Türflügel 22 in Querrichtung Y-Y aus der Türöffnung 28 heraus, um dann seitlich am Fahrzeug in Fahrzeuglängsachse X-X zu verfahren.

Der Schiebetritt 24 weist im gezeigten Ausführungsbeispiel zwei Kontaktflächen 34 in seinen freien Eckbereichen auf, die jeweils einen Türflügel 22 kontaktieren. Die Türflügel 22 sind in der gezeigten Darstellung bereits aus der Türöffnung 28 in Querrichtung ausgefahren und der Schiebetritt 24 ist aufgrund der Federbelastung entsprechend gefolgt.

Figur 2 zeigt den Schiebetritt 24 ohne Abdeckplatte. Erkennbar sind zwei Federelemente 36, die an einem im Fahrzeuginnern angeordneten Querrahmenelement 38 eines Gehäuserahmens 40 des Schiebetritte angeordnet sind. Die Federelemente 36 sind als Druckfedern ausgeführt, die den Schiebetritt 24 an seiner Hinterkante 42 kontaktieren und ihn somit dann durch die Türöffnung 28 verschieben, wenn die Türflügel 22 geöffnet sind. Entsprechend muss die Federkraft der Federelemente 36 beim Schließen der Türflügel 22 und beim Hereindrücken des Schiebetritts 24 überwunden werden.

Im gezeigten Ausführungsbeispiel ist weiterhin eine Verriegelungseinheit 44 vorgesehen, die ebenfalls innerhalb des Gehäuserahmens 40 angeordnet ist. Die Verriegelungseinheit 44 kann dazu dienen, den Schiebetritt in verschiedenen Positionen zu verriegeln. Es bietet sich beispielsweise an, den Schiebetritt 24 in seiner eingefahrenen Endlage dann zu verriegeln, wenn aufgrund der äußeren Bedingungen ein Ausfahren des Schiebetritts 24 nicht notwendig ist. Der Schiebetritt 24 kann aber auch in ausgefahrene Ausfahrposition verriegelt werden, um einen stabileren Tritt zu gewährleisten. Letztendlich sind aber auch Zwischenpositionen im Bereich des Verfahrweges verriegelbar, wenn dies beispielsweise aufgrund des Abstands des Fahrzeugs vom Bahnsteig sinnvoll sein sollte.

Die Kontaktflächen 34 können durch Rollen gebildet sein, um ein weicheres und verschleißärmeres Ein- und Ausfahren des Schiebetritts zu ermöglichen. Der Schiebetritt 24 kann auch Schrägflächen als Kontaktflächen 34 aufweisen, um parallel zur Fahrzeuglängsachse X-X einfahrbare Türflügel 22 zu kontaktieren und deren Kraft in eine Komponente in Querrichtung Y-Y umzulenken.

Figur 4 zeigt das Türsystem 20 in perspektivischer Darstellung von oben, wobei die Türflügel 22 nicht gezeigt sind und sich der Schiebetritt 24 in vollständig eingezogener Position befindet.

Figur 5 zeigt das erfindungsgemäße Türen 20 von oben in einer stark vereinfachten Prinzipdarstellung mit geöffneten Türflügeln 22 und ausgefahrenem Schiebetritt 24. Erkennbar ist weiterhin ein Bahnsteig 46 und ein Spalt 48, der zwischen dem Bahnsteig 46 und einer Fahrzeugaußenseite 50 angeordnet ist. Der Schiebetritt 24 befindet sich in ausgefahrener Ausfahrlage und erstreckt sich über den Spalt 48 hinüber. Die Federelemente 36 haben den Schiebetritt 24 in die Ausfahrlage bewegt. Werden die Türflügel 22 geschlossen, kontaktieren Sie die Kontaktflächen 34 und drücken den Schiebetritt 24 im Laufe der weiteren Bewegung zurück in den Gehäuserahmen 40 ins Innere des Fahrzeugs. Im geschlossenen Zustand befindet sich dann der Schiebetritte 24 hinter den Türflügeln 22.

Die Erfindung ist nicht auf das gezeigte Ausführungsbeispiel beschränkt, sondern umfasst auch weitere Varianten, die sich den Erfindungsgedanke zunutze machen.

### Bezugszeichen

- 20: Türsystem
- 22: Türflügel
- 24: Schiebetritt
- 26: Bodenbereich
- 28: Türöffnung
- 30: Frontseite
- 32: Seitenkanten+
- 34: Kontaktfläche
- 36: Federelement
- 38: Querrahmenelement
- 40: Gehäuserahmen
- 42: Hinterkante
- 44: Verriegelungseinheit
- 46: Bahnsteig
- 48: Spalt
- 50: Fahrzeugaußenseite
- X-X: Fahrzeugachse

## Patentansprüche

1. Türsystem mit zumindest einem Türflügel (22), der eine Türöffnung (28) verschließt und öffnet, und einem ausfahrbaren Schiebetritt (24), **dadurch gekennzeichnet, dass** der Schiebetritt (24) in eingefahrener Endlage in Ausfahrrichtung des Schiebetritts (24) hinter dem Türflügel (22) angeordnet und von diesem verdeckt ist, wobei der Schiebetritt (24) derart ausgeführt und angeordnet ist, dass der Türflügel (22) während seiner Schließbewegung den Schiebetritt (24) an zumindest einer Kontaktfläche (34) kontaktiert und in seine eingefahrene Endlage antreibt.

2. Türsystem (20) nach Anspruch 1, **dadurch gekennzeichnet, dass** ein Antrieb vorgesehen ist, durch den der Schiebetritt (24) aus seiner Endlage in eine ausgefahren Ausfahrlage bewegbar ist.

3. Türsystem nach Anspruch 2, **dadurch gekennzeichnet, dass** der Antrieb ein Federelement (36) aufweist, welches den Schiebetritt (24) in die Ausfahrlage treibt.

4. Türsystem nach Anspruch 2, **dadurch gekennzeichnet, dass** der Antrieb durch ein Seilsystem gebildet ist, welches den Türflügel (22) mit den Schiebetritt (24) verbindet und über welches der Schiebetritt (24) aus seiner Endlage in die Ausfahrlage bewegt wird.

5. Türsystem nach einem der Ansprüche 1-4, **dadurch gekennzeichnet, dass** die Kontaktflächen (34) derart ausgeführt sind, dass eine durch den Türflügel (22) quer zur Ausfahrrichtung des Schiebetritts (24) auf den Schiebetritt (24) aufgebrachte Kraft in eine Kraftkomponente umgewandelt wird, die entgegen der Ausfahrrichtung des Schiebetritts (24) wirkt.

6. Fahrzeug mit einem Türsystem nach einem der Ansprüche 1-5.
